# EUROPÄISCHE PATENTSCHRIFT

(11) **EP 0 821 112 B1**
(45) Veröffentlichungstag und Bekanntmachung des Hinweises auf die Patenterteilung: **28.06.2006**
(21) Anmeldenummer: 97112741.0
(22) Anmeldetag: 24.07.1997
(51) Int. Cl.: E03F 5/06, E01C 11/22

(54) **Befahrbare Abdeckung**
Roadworthy cover
Couverture routière

(30) Priorität: 24.07.1996 DE 19629893
(43) Veröffentlichungstag der Anmeldung: 28.01.1998
(73) Patentinhaber: MEA MEISINGER Stahl und Kunststoff GmbH, 86551 Aichach (DE)
(72) Erfinder: Berger, Xaver, 86551 Aichach (DE); Lernet, Thomas E., 86163 Augsburg (DE)
(74) Vertreter: Wolff, Felix

(56) Entgegenhaltungen:
- EP-A- 0 317 919
- EP-A- 0 399 955
- EP-A- 0 476 672
- EP-A- 0 537 552
- WO-A-91/00942
- DE-U- 29 502 387
- US-A- 1 941 589
- US-A- 5 181 793

## Beschreibung

Die Erfindung bezieht sich auf eine Entwässerungsrinne nach dem Oberbegriff des Anspruchs 1. EP-A-0 537 552 offenbart eine solche Rinne.

Entwässerungsrinnen werden in einer Vielzahl von Anwendungen und stets dann eingesetzt, wenn ein großflächiger Ablauf von Wasser von einer Fläche erforderlich ist. Dies kann beispielsweise bei geneigten Straßen, ebenen Hofflächen, Parkplätzen oder an Toren oder Durchgängen der Fall sein. Wenn eine solche Entwässerungsrinne verwendet wird, muß diese bei einem Großteil der Anwendungen auch befahrbar sein, d.h mit einer wasserdurchlässigen befahrbaren Abdeckung versehen sein. Diese Abdeckung ist üblicherweise ein Gitter oder ein Rost, das die Rinne vollständig überdeckt und längs dem Rand der Rinne aufliegt.

Um Klappergeräusche beim Überfahren solcher Gitter oder auch ein irrtümliches Ausheben des Gitters z.B. durch einen starken Wasserstrom in der Rinne oder beim Überfahren zu vermeiden, muß das Gitter fest mit der Rinne verbunden sein. Andererseits ist es auch notwendig, das Gitter herausnehmbar anzubringen, um ggf. eine verstopfte Rinne zu reinigen oder versehentlich in die Rinne gefallene Gegenstände wieder herausholen zu können.

Herkömmliche Abdeckungen für solche Rinnen werden mit Schrauben, die das Gitter einer Abdeckung von oben durchdringen am Rahmen der Rinne festgelegt. Diese Art der Befestigung hat aber einerseits den Nachteil, daß sowohl für die Montage als auch für die Demontage des Gitters neben dem Montageaufwand ein geeignetes Werkzeug erforderlich ist und daß schon eine geringe Verschmutzung der Gewinde durch Sand etc. eine Zerstörung der Gewinde beim gewaltsamen Eindrehen der Schrauben bewirkt. Zudem ist Befestigungsmaterial, im beschriebenen Fall Schrauben, erforderlich, das lose mitgeliefert wird; es besteht stets die Gefahr, daß solches Befestigungsmaterial verlorengeht bzw. bei der Anfahrt zur Baustelle vergessen wird.

Um diesen Nachteilen zu begegnen ist aus dem Stand der Technik eine Abdeckung mit einer Verriegelungseinrichtung bekannt, die einen schwenkbaren Riegel aufweist, der in einen Hinterschnitt im Rahmen der Rinne schwenkbar ist. Dazu ist der Riegel in etwa mittig an der Unterseite des Gitters um eine zur Gitterebene senkrechte Achse verschwenkbar angebracht und kann über ein das Gitter durchgreifendes Verbindungsstück verschwenkt werden, bis der Riegel in die Hinterschnitte eingreift.

Das Verbindungsstück ist in der Regel mit einem Schraubenkopf ausgestattet, der einen Schlitz oder einen geeigneten Vielkantabsatz aufweist an dem ein Werkzeug zum Verschwenken des Riegels an der Oberseite des Gitters angesetzt werden kann. Wenn der Riegel beim Eingriff mit dem Hinterschnitt jedoch eine größere Vorspannung des Gitters in Richtung auf den Rahmen erzeugen soll, ist ein sehr großes Drehmoment an dem Verbindungsstück erforderlich, was häufig zur Beschädigung der Eingriffsabschnitte für das Werkzeug führt. Zudem bewirkt die konstruktionsbedingte Ausladung des Riegels insbesondere bei breiten Gittern eine Federwirkung des Riegels, so daß die gewünscht feste Verbindung des Gitters mit dem Rahmen der Rinne nicht mehr gewährleistet ist und die Abdeckung beim Überfahren zu Klappergeräuschen führen kann.

Aus der EP-A-0 476 672 A1 ist eine Vorrichtung zum verriegelbaren Halten einer überfahrbaren Abdeckung auf einer Entwässerungsrinne bekannt, die mindestens ein erstes Verriegelungsteil mit einer ersten schräg nach unten geneigt ausgebildeten Schrägfläche an der Abdeckung aufweist und ein zweites Verriegelungsteil mit einer schräg nach unten geneigt ausgebildeten zweiten Schrägfläche an der Entwässerungsrinne oder einem mit der Entwässerungsrinne verbundenen Bauteil. Weiterhin ist ein Sperrriegel vorgesehen, der zwischen der ersten und der zweiten Schrägfläche einsetzbar und derart bewegbar ist, dass der Sperrriegel zwischen den beiden nach unten konvergierenden Schrägflächen nach unten rutschen und die beiden genannten Verriegelungsteile gegeneinander blockieren kann, um somit die Abdeckung zu sichern.

Aus der EP-A-0 537 552 A1 ist eine Vorrichtung zur Verriegelung eines Abdeckrostes an einem Rahmen, insbesondere an einer Entwässerungsrinne, bekannt, bei der zwei zusammenwirkende Verriegelungsmittel zum Einsatz kommen, von denen eines am Abdeckrost und eines am Rahmen vorgesehen ist. Zur Verriegelung des Abdeckrosts am Rahmen ist ein Sperrriegel vorgesehen, der zwischen einer Entriegelungsstellung, in der der Abdeckrost vom Rahmen entriegelt ist, und einer Verriegelungsstellung, in der der Abdeckrost am Rahmen verriegelt ist, bewegbar ist. Hierzu weist das am Abdeckrost vorgesehene Verriegelungsmittel eine Aussparung auf, in die der Sperrriegel lose einsetzbar und innerhalb der er zwischen der Entriegelungs- und der Verriegelungsstellung verschiebbar ist. Das zweite am Rahmen vorgesehene Verriegelungsmittel ist derart angeordnet, dass bei auf dem Rahmen aufliegenden Abdeckrost der Sperrriegel in seiner Verriegelungsstellung zwischen dem zweiten Verriegelungsmittel und einer ersten Innenfläche der Aussparung des ersten Verriegelungsmittels liegt. Zur Sicherung des Sperrriegels ist ein weiteres Sperrmittel vorgesehen, mittels dem der Sperrriegel in der Verriegelungsstellung blockiert wird.

Aus der DE 29 502 387 U1 ist eine befahrbare Abdeckung bekannt, die seitliche federnde Nasen aufweist, die mit Rücksprüngen am Rinnenkörper, auf den die Abdeckung aufgesetzt werden soll, in Eingriff kommen.

Die US 5,181,793 offenbart eine ähnliche Konstruktion, bei der die Abdeckung Federhaken aufweist, die mit Rücksprüngen am Rinnenkörper verrastbar sind.

Aus der US 1,941,589 ist eine Konstruktion bekannt, bei der die Abdeckung einen Schwenkriegel aufweist, mittels dem die Abdeckung an der Auflage der Abdeckung am Rinnenkörper verriegelt wird.

Der Erfindung liegt die Aufgabe zugrunde, eine Abdeckung mit einer Verriegelungseinrichtung für Entwässerungsrinnen zu schaffen, deren Befestigung schnell, einfach und dennoch zuverlässig erfolgen kann.

Diese Aufgabe wird durch die Merkmale des Anspruchs 1 gelöst. Gemäß der Erfindung wird ein stabförmiger, im Wesentlichen quer zur Rinnenlängsrichtung vorgesehener Sperriegel verwendet, der mittels seiner Eigenelastizität direkt von der Abdeckung in geeignete Hinterschnitte des Rinnenkörpers drück- und darin verriegelbar ist. Um die gewünschte Verriegelung der beiden Enden des Sperriegels an den beiden Seitenwänden der Rinne durch einfaches Herausdrücken der Abdeckung zu ermöglichen, wird der Sperriegel an einem Vorsprung im Mittenabschnitt der Abdeckung gelagert, so dass durch die Abdeckung eine geeignete Kraft auf den Sperriegel aufgebracht werden kann, ohne dass eine elastische Auslenkung der Enden verhindert wird. Durch diese Merkmale in Zusammenhang mit dem im Anspruch 1 weiterhin angegebenen, auf den Hinterschnitt gerichteten Merkmal, die eine Abgleitführung und eine Rastnase zum Verrasten des Sperriegels definieren, wird die gewünschte einfache Verrastung ermöglicht.

Weitere vorteilhafte Ausgestaltungen der Erfindung regeln die Unteransprüche.

Die Erfindung wird nachfolgend anhand eines bevorzugten Ausführungsbeispiels unter Bezugnahme auf die Zeichnungen näher erläutert.

Es zeigen:
Fig. 1 eine schematische Schnittansicht einer Entwässerungsrinne mit einer Abdeckung gemäß einem Ausführungsbeispiel der Erfindung;
Fig. 2a und 2b eine Längsschnittansicht der Abdeckung und eine Draufsicht der Abdeckung gemäß Fig. 1;
Fig. 3 ein Detail der Abdeckung im Längsschnitt;
Fig. 4 eine Seitenansicht eines Details der erfindungsgemäßen Entwässerungsrinne.

Fig. 1 zeigt ein Ausführungsbeispiel einer erfindungsgemäßen Abdeckung im Schnitt. Wie aus Fig. 1 hervorgeht hat eine Entwässerungsrinne 1 einen Rinnenkörper 13, der aus Gusseisen, Kunststoff, Beton, Polymerbeton oder ähnlichen Materialien gefertigt ist und an seinem oberen Rand einen Rahmen 306 aufweist, der einen Absatz 308 aufweist, auf dem die Abdeckung 2 aufliegt. Wie aus der Fig. 1 ersichtlich ist, schließen der Rahmen 306 und die Abdeckung 2 zweckmäßigerweise flächenbündig miteinander ab, so dass die fertig eingebaute Rinne 1 zusammen mit der Abdeckung 2 eine im wesentlichen eben Fläche ohne vorstehende Abschnitte oder Kanten bildet.

Wie in Fig. 1 gezeigt ist, begrenzt der Absatz 308 im Rahmen 306 einen Hinterschnitt 309, der einen Sperrriegel 304 der Abdeckung 2 aufnimmt. Die in Fig. 1 gezeigte Abdeckung 2 hat sich in Längsrichtung der Abdeckung 2 erstreckende Längsstreben 302, die, wie aus der nachfolgend zu beschreibenden Fig. 2 klarer hervorgeht, über leiterartig angeordnete Querstreben 301 miteinander verbunden sind und somit ein Abdeckgitter bilden.

In Fig. 1 ist ferner eine Verriegelungseinrichtung 200 gezeigt. Die Verriegelungseinrichtung 200 weist gemäß dem Ausführungsbeispiel einen Vorsprung 300 auf, der in der Querschnittsansicht von Fig. 1 in einem Mittenabschnitt der Abdeckung ausgebildet ist und sich senkrecht von der Abdeckung nach unten erstreckt. Gemäß der Fig. 2b ist die Abdeckung als Gitterrost ausgebildet, der aus einer Mehrzahl von längsbeabstandeten Querstreben 301 besteht, die endseitig jeweils an eine Längsstrebe 302 befestigt sind. Der Vorsprung 300 ist dabei als eine Art Rippe ausgeformt, welche zumindest zwei Querstreben des Gitterrosts verbindet. An seinem frei nach unten ragenden Ende hat der Vorsprung 300 eine Durchgangsbohrung 303, die in Querrichtung der Abdeckung 2 verläuft und in die ein Sperrriegel 304 eingepasst ist. Der Sperrriegel 304 wird dabei in seinem Mittenabschnitt fest gehalten und erstreckt sich im wesentlichen über die gesamte Breite der Abdeckung. Der Sperrriegel 304 besteht zudem aus einem elastischen Material vorzugsweise einem Federstahl.

Wie aus der Fig. 2a und 2b zu ersehen ist, befindet sich die Verriegelungsvorrichtung bestehend aus Vorsprung 300 und Sperrriegel 304 an einem stimseitigen Endabschnitt der längsgestreckten Abdeckung 2, wobei an der Unterseite der Längsstreben 302 jeweils ein noppenförmiger Vorsprung 305 im Längsabstand zur Verriegelungsvorrichtung 200 ausgebildet ist. Gemäß der Fig. 2b liegen sich die beiden Noppen 305 in Breitenrichtung der Abdeckung 2 unmittelbar gegenüber.

Die Fig. 3 zeigt eine vergrößerte Längsschnittansicht der Verriegelungsvorrichtung gemäß Fig.1.

Demzufolge sind die Oberkanten der Entwässerungsrinne durch einen Rahmen 306, vorzugsweise aus Stahlblech, Kunststoff oder Grauguss abgedeckt, die jeweils einen senkrecht nach oben sich erstreckenden Steg 307 sowie eine schienenförmige, nach innen weisende horizontale Auflagefläche 308 zur Abstützung und, Positionierung des Abdeckrostes ausbilden. Im Bereich der Verriegelungseinrichtung ist an der Innenseite jeder Schutzkante 306 ein Hinterschnitt 309 vorgesehen, der durch eine in der Schutzkante 306 ausgeformte Nase 310 gebildet wird, die sich in Längsrichtung der Kante 306 erstreckt.

Dieser Hinterschnitt 309 wird durch einen spaltförmigen Einschnitt 311 in die Auflagefläche 308 erzeugt, wodurch eine Art Tasche ausgeformt wird. Diese Tasche ist teilweise von der vorstehend beschriebenen Nase 310 überlagert, wodurch eine L-förmige Ausnehmung entsteht. Die Nase 310 selbst besitzt einen zur Auflagefläche 308 schräg nach unten und in Längsrichtung verlaufenden Nasenrücken 312, der sich an der Nasenspitze zu einer im wesentliche parallel zur Auflagefläche ausgerichteten Halte- oder Arretierkante 313 umkehrt.

Die Funktionsweise der Verriegelungseinrichtung gemäß dem Ausführungsbeispiel nach den Fig. 1 bis 3 lässt sich wie folgt beschreiben:

Um die Abdeckung zu montieren wird der Abdeckrost auf der Auflagefläche 308 zwischen den Stegen 307 positioniert. Anschließend wird auf die stimseitigen Endabschnitte in denen sich jeweils eine Verriegelungseinrichtung befindet eine Druckkraft senkrecht auf die Oberfläche der Abdeckung aufgebracht, wodurch die Abdeckung um die Noppen 305 elastisch abgebogen wird. Durch diese abwärtige Biegebewegung kommen die Endabschnitte des Sperrriegels 304 auf dem Nasenrücken 312 zu liegen und werden im weiteren Abbiegeverlauf in Längsrichtung der Abdeckung gedrängt. Hierdurch erfolgt ebenfalls eine Biegung des Sperrriegels 304, der im Vorsprung 300 festgehalten wird. Bei einer vorbestimmten Biegestrecke der Abdeckung erreicht der Sperrriegel 304 die Nasenspitze und schnappt durch seine Eigenelastizität bzw. der im Sperrriegel 304 gespeicherten Betätigungskraft in seine Normalstellung zurück, wobei die Endabschnitte des Sperrriegels 304 unter die Nase 310 greifen und an der Arretierkante 113 zu liegen kommen. Wird nunmehr die Betätigungskraft, d.h. die Druckkraft auf die Abdeckung zurückgenommen, federt die Abdeckung, deren Federkonstante größer ist, als die des Sperrriegels 304, in ihre Ausgangslage zurück und spannt dabei den Sperrriegel 304 vor, der somit die Abdeckung in ihrer Position festlegt.

Fig. 4 Zeigt eine Seitenansicht eines Abschnitts eines Rahmens 306. Der Rahmen 306 hat einen sich im wesentlichen in Längsrichtung der Rinne 1 erstreckenden Absatz 308, der als Auflage oder Widerlager für das aufzulegende Gitter (nicht dargestellt) dient. Ferner ist in Fig. 4 ein Anker 14 gezeigt, der zur Verankerung des Rahmens 306 in dem Rinnenkörper (nicht dargestellt) dient. Ein solcher Anker 14 findet besonders dann Verwendung, wenn für den Rinnenkörper ein gießbares Material verwendet wird, so dass der Rahmen 10 an dem in den Rinnenkörper eingegossenen Anker 14 sicher gehalten ist. Selbstverständlich können auch andere Befestigungsweisen für den Rahmen verwendet werden; bei geeigneter Materialpaarung kann der Rahmen beispielsweise mit dem Rinnenkörper verschweißt oder verklebt werden, andere Materialpaarungen können auch durch Verschrauben mit oder ohne Verwendung von Dübeln etc. miteinander verbunden werden. Ebenso kann der Anker eine von der in Fig. 4 gezeigten Form abweichende Form haben; diese richtet sich nach der Werkstoffpaarung, den Fertigungsmöglichkeiten oder den Festigkeitsansprüchen an die Verbindung zwischen Rinnenkörper und Rahmen.

## Patentansprüche

1. Entwässerungsrinne mit einem sich längs der Oberkante einer Rinne (1) erstreckenden Rahmen (306) und einer Abdeckung (2) mit einer Verriegelungseinrichtung, die auf dem Rahmen (306) mittels der einen Einrückmechanismus bildenden Verriegelungseinrichtung (200) befestigbar ist, die einen Sperrriegel (304) aufweist, der in einen Hinterschnitt (311) im Rahmen (306) oder in der Rinne (1) manuell einrückbar ist, wobei der Einrückmechanismus derart ausgebildet ist, dass eine auf die Verriegelungseinrichtung (200) einwirkende Betätigungskraft für das Einrücken des Sperrriegels (304) eine Druck- oder Zugkraft ist, **dadurch gekennzeichnet, dass** der Einrückmechanismus aus einem Vorsprung (300) besteht, der sich im wesentlichen senkrecht zur Abdeckungsebene nach unten erstreckt und an seinem unteren Endabschnitt eine Aufnahme (303) zur festen Fixierung des Sperrriegels (304) hat, der in dessen Mittenabschnitt am Vorsprung (300) befestigt ist und sich im wesentlichen parallel zur Abdeckungsebene sowie rechtwinklig zur Rinnenlängsrichtung über die Breite der Abdeckung erstreckt, wobei der Hinterschnitt (311) jeweils an beiden Seitenwänden der Rinne (1) vorgesehen ist und durch eine sich in Längsrichtung der Rinne (1) erstreckende, im Rahmen (306) oder in der Rinne (1) ausgeformte Nase (310) gebildet wird, deren zur Abdeckung weisender Nasenrücken (312) eine schräg nach unten ausgerichtete Abgleitfütirung für den Sperrriegel (304) darstellt und der Sperrriegel (304) aus einem elastischen Material besteht, sodass dessen freie Endabschnitte bei Aufdrücken der Abdeckung auf die Rinne am Nasenrücken (312) in Rinnenlängsrichtung abgleiten und durch die Eigenelastizität des Materials in den Hinterschnitt zurückfedern.

2. Abdeckung nach Anspruch 1, **dadurch gekennzeichnet, dass** die Abdeckung (2) aus einem Abdeckgitter besteht.

3. Abdeckung nach einem der vorhergehenden Ansprüche, **dadurch gekennzeichnet, dass** das Abdeckgitter (2) mindest zwei Längsstreben (23) und eine Vielzahl die Längsstreben (23) leiterförmig miteinander verbindende Querstreben (22) aufweist.

4. Abdeckung nach einem der vorhergehenden Ansprüche, **dadurch gekennzeichnet, dass** der Hinterschnitt (11) sich im wesentlichen parallel zur Oberkante der Rinne (1) erstreckt, ein offenes Ende zum Einführen des Sperrriegels (202) und eine Raste (111, 112) hat, um den Sperrriegel (202) in der verriegelten Stellung zu halten.

5. Abdeckung nach einem der vorhergehenden Ansprüche, **dadurch gekennzeichnet, dass** das Abdeckgitter (2) und der Rahmen (10) aus Grauguss gefertigt sind.

6. Abdeckung nach einem der vorhergehenden Ansprüche, **dadurch gekennzeichnet, dass** die Abdeckungsebene aus einer Mehrzahl von in Längsrichtung beabstandeten Querstreben (301) besteht, die endseitig mit jeweils einer Längsstrebe (302) fest verbunden sind, wobei der Vorsprung (300) zumindest zwei benachbarte Querstreben in deren Mittenabschnitt verbindet.

7. Abdeckung nach einem der vorhergehenden Ansprüche, **dadurch gekennzeichnet, dass** die Aufnahme (303) eine Bohrung ist, welche den Vorsprung (300) in Rinnenbreitenrichtung durchdringt.

## Claims

1. Drainage channel featuring a frame (306) extending along the top edge of a channel (1) and a cover (2) having a locking device, which cover can be fastened on the frame (306) by means of the locking device (200), which forms an engaging mechanism and has a locking bolt (304) that can be manually engaged in an undercut (311) in the frame (306) or in the channel (1), the engaging mechanism being configured such that an actuating force acting upon the locking device (200) for the engagement of the locking bolt (304) is a compressive or tensile force, **characterized in that** the engaging mechanism comprises a projection (300), which extends downwards substantially perpendicularly to the plane of the cover and, on its lower end portion, has a receiving fixture (303) for the secure fixing of the locking bolt (304), which, in its middle portion, is fastened to the projection (300) and extends substantially parallel to the plane of the cover and at right angles to the longitudinal direction of the channel over the width of the cover, the undercut (311) being provided respectively on both side walls of the channel (1) and being formed by a nose (310) which extends in the longitudinal direction of the channel (1) and is configured in the frame (306) or in the channel (1) and the nose bridge (312) of which, pointing towards the cover, constitutes an obliquely downwardly aligned slide guide for the locking bolt (304), and the locking bolt (304) consisting of an elastic material, so that its free end portions, when the cover is forced onto the channel, slide down the nose bridge (312) in the longitudinal direction of the channel and, by virtue of the intrinsic elasticity of the material, spring back into the undercut.

2. Cover according to Claim 1, **characterized in that** the cover (2) comprises a cover grille.

3. Cover according to one of the preceding claims, **characterized in that** the cover grille (2) has at least two longitudinal struts (23) and a multiplicity of transverse struts (22) joining together the longitudinal struts (23) in the shape of a ladder.

4. Cover according to one of the preceding claims, **characterized in that** the undercut (11) extends substantially parallel to the top edge of the channel (1), has an open end for the introduction of the locking bolt (202) and has a catch (111, 112) to hold the locking bolt (202) in the locked position.

5. Cover according to one of the preceding claims, **characterized in that** the cover grille (2) and the frame (10) are produced from grey cast iron.

6. Cover according to one of the preceding claims, **characterized in that** the plane of the cover comprises a plurality of transverse struts (301) which are spaced apart in the longitudinal direction and which, on the end side, are fixedly connected to, respectively, a longitudinal strut (302), the projection (300) connecting at least two adjacent transverse struts in their middle portion.

7. Cover according to one of the preceding claims, **characterized in that** the receiving fixture (303) is a bore which penetrates the projection (300) in the latitudinal direction of the channel.

## Revendications

1. Caniveau d'évacuation d'eau comprenant un cadre (306) s'étendant le long du bord supérieur d'un caniveau (1) et une couverture (2) avec un dispositif de verrouillage, qui peut être fixée sur le cadre (306) au moyen du dispositif de verrouillage (200) formant un mécanisme d'engagement, lequel présente un verrou de blocage (304) qui peut être engagé manuellement dans une contre-dépouille (311) dans le cadre (306) ou dans le caniveau (1), le mécanisme d'engagement étant réalisé de telle sorte qu'une force d'actionnement agissant sur le dispositif de verrouillage (200) pour l'engagement du verrou de blocage (304) est une force de pression ou de traction, **caractérisé en ce que** le mécanisme d'engagement se compose d'une saillie (300) qui s'étend vers le bas sensiblement perpendiculairement au plan de couverture et qui présente, au niveau de sa portion d'extrémité inférieure, un logement (303) pour fixer solidement le verrou de blocage (304), qui est fixé dans sa portion centrale à la saillie (300) et qui s'étend essentiellement parallèlement au plan de couverture ainsi que perpendiculairement à la direction longitudinale du caniveau sur toute la largeur de la couverture, la contre-dépouille (311) étant prévue à chaque fois sur les deux parois latérales du caniveau (1) et étant formée par un nez (310) s'étendant dans la direction longitudinale du caniveau (1), formé dans le cadre (306) ou dans le caniveau (1), dont l'arrière (312) tourné vers la couverture constitue une coulisse de glissement orientée obliquement vers le bas pour le verrou de blocage (304) et le verrou de blocage (304) se composant d'un matériau élastique, de sorte que ses portions d'extrémité libres glissent sur l'arrière du nez (312) dans la direction longitudinale du caniveau sous l'effet d'une pression de la couverture sur le caniveau et reviennent élastiquement dans la contre-dépouille sous l'effet de l'élasticité propre du matériau.

2. Couverture selon la revendication 1, **caractérisée en ce que** la couverture (2) se compose d'une grille de couverture.

3. Couverture selon l'une quelconque des revendications précédentes, **caractérisée en ce que** la grille de couverture (2) présente au moins deux longerons (23) et une pluralité de traverses (22) reliant les longerons (23) les uns aux autres en forme d'échelle.

4. Couverture selon l'une quelconque des revendications précédentes, **caractérisée en ce que** la contre-dépouille (11) s'étend essentiellement parallèlement au bord supérieur du caniveau (1), présente une extrémité ouverte pour introduire le verrou de blocage (202) et un cliquet (111, 112) pour retenir le verrou de blocage (202) dans la position verrouillée.

5. Couverture selon l'une quelconque des revendications précédentes, **caractérisée en ce que** la grille de couverture (2) et le cadre (10) sont fabriqués en fonte grise.

6. Couverture selon l'une quelconque des revendications précédentes, **caractérisée en ce que** le plan de couverture se compose d'une pluralité de traverses (301) espacées dans la direction longitudinale, qui sont fixement connectées du côté de leur extrémité à un longeron respectif (302), la saillie (300) reliant au moins deux traverses adjacentes au niveau de leur portion centrale.

7. Couverture selon l'une quelconque des revendications précédentes, **caractérisée en ce que** le logement (303) est un alésage qui traverse la saillie (300) dans la direction de la largeur du caniveau.
